# EUROPÄISCHE PATENTSCHRIFT

(11) **EP 0 490 287 B1**
(45) Veröffentlichungstag und Bekanntmachung des Hinweises auf die Patenterteilung: **22.05.1996**
(21) Anmeldenummer: 91120959.1
(22) Anmeldetag: 06.12.1991
(51) Int. Cl.: H01R 4/64, H01R 4/26

(54) **Erdungsfederscheibe sowie mittels Erdungsfederscheibe erdbarer Stangenverschluss**
Grounding lock washer and earthing a closure bolt therewith
Rondelle élastique de mise à la terre ainsi qu'une fermeture à tige mise à la terre par celle-ci

(30) Priorität: 10.12.1990 DE 9016696 U
(43) Veröffentlichungstag der Anmeldung: 17.06.1992
(73) Patentinhaber: Ramsauer, Dieter, D-42555 Velbert (DE)
(72) Erfinder: Ramsauer, Dieter, D-42555 Velbert (DE)
(74) Vertreter: Stratmann, Ernst, Dr.-Ing.

(56) Entgegenhaltungen:
- EP-A- 0 248 142
- EP-A- 0 349 713
- DE-U- 8 119 513
- FR-A- 2 475 303

## Beschreibung

Die Erfindung betrifft eine Erdungsfeder zur elektrischen Verbindung eines aus Metall bestehenden Befestigungsbügels, Verschlußgehäuses oder dgl, eines Stangenverschlusses, mit der Befestigungsfläche, wie einer metallischen Befestigungswand, wie Schaltschranktür oder Schaltschrankklappe.

Desweiteren beschäfigt sich die Erfindung mit der Kombination eines Stangenverschlusses für Schaltschranktüren, Schaltschrankklappen oder dgl. mit einer Erdungsfeder, wobei der metallische oder elektrisch 1eitende Schloßkasten des Stangenverschlusses oder ein diesen Schloßkasten tragender metallischer Befestigungsbügel durch ein Erdungsfeder mit einer Verschlußbefestigungsfläche, wie Türblatt oder Klappe elektrisch verbindbar ist.

Eine Erdungsfeder, die einen Befestigungsbügel eines Stangenverschlusses mit der metallischen Wand eines elektrischen Schaltschrankes verbindet, sowie ein Stangenverschluß, an dessen Schloßkasten sich eine derartige Erdungsfeder anschmiegt, sind bereits Stand der Technik, siehe beispielsweise das Katalogblatt B152 eines Katalogs der Fa. EMKA Beschlagteile, Velbert, der im Dezember 1988 herausgegeben wurde, sowie aus den gleichen Katalog das Katalogblatt B145,2.

Von Interesse ist auch die EP-A-025472, aus der eine "Erdungsbefestigung" hervorgeht, also ein Gegenstand, der gleichzeitig erdet und befestigt.

Für einfache Anwendungsfälle, insbesondere für Drehriegelverschlüsse, ist die in dieser Druckschrift beschriebene federartige Ausführungsform einer derartigen Erdungsbefestigung auch recht gut geeignet, während bei schwereren Verschlüssen, insbesondere bei Stangenverschlüssen, die mit einem Stangenschloß arbeiten, die Festigkeit der dabei verwendeten Federn nicht ausreicht. Aus diesem Grund beschäftigen sich die in der Druckschrift beschriebenen Ausführungsbeispiele auch nur mit Drehriegelverschlüssen, nicht dagegen mit Stangenverochlüssen, die in dem Einleitungsteil dieser Druckschrift zwar ebenfalls genannt werden, allerdings nur beiläufig. Stangenverschlüsse, sei es für Schaltschranktüren, sei es für Schaltschrankklappen oder dgl. werden daher mit derartigen Befestigungsklammern, die gleichzeitig erden sollen, nicht ausgerüstet.

Statt dessen ist der in dem Katalogblatt B152 dargestellte Stangenverschluß, der auch in der Fig. 12 zu erkennen ist, (während Fig. 13 auf das Katalogblatt B145,2 Bezug nimmt, welche Figuren auch zur Erläuterung der folgenden Erfindung herangezogen werden), in der Weise ausgestaltet, daß an dem metallischen Befestigungsbügel, der den Schloßkasten eines Stangenverschlusses trägt, ein Schweißbolzen mit Mutter und Federscheibe zur Erdung des Stangenschlosses bei innenseitig lackierten Türen vorgesehen ist. Diese Maßnahme erfüllt zwar ihren Zweck, hat aber verschiedene Nachteile. So ist es umständlich, auf dem zu erdenden Türblatt einen Schweißbolzen aufzubringen, der dann mittels der aufgesetzten Erdungsfeder und einer Mutter (wie bei Fig. 12 dargestellt) geerdet werden kann. Ähnlich arbeitet die Ausführungsform gemäß Fig. 12, die auch noch aus einem weiteren Katalog der Fa. EMKA Beschlagteile, Velbert, entnehmbar ist, veröffentlicht im April 1990, siehe dort das Katalogblatt B145.4. Der dort in der Türblattmitte angebrachte Schweißbolzen trägt wiederum eine Erdungsfeder, die sich an den hier etwas anders gestalteten Schloßkasten federnd anlegt und ihn dadurch elektrisch mit dem Türblatt verbindet.

Neben der umständlichen Befestigung eines Schweißbolzens am Türblatt ist häufig auch der für die dargestellte Konstruktion notwendige Platz nicht vorhanden bzw. der in Anspruch genommene Platz geht für andere Konstruktionsteile verloren.

Aufgabe der Erfindung ist es, eine Erdungsfeder der eingangs genannten Art zu schaffen, die Stangenverschlüsse., wie sie in Fig. 12 und 13 beispielsweise dargestellt sind, in einfacherer Weise zu erden in der Lage ist, sowie weiterhin auch eine Kombination eines Stangenverschlusses für Schaltschranktüren, Schaltschrankklappen oder dgl. mit einer Erdungsfeder zu schaffen, bei der das Anbringen eines Schweißbolzens am Türblatt sich erübrigt und außerdem kein wesentlicher zusätzlicher Raum auf der Türblattfläche erforderlich ist, so daß keine Einschränkungen hinsichtlich der Anbringung von verschiedenen Zusatzteilen, wie Stangenführungen, Verriegelungszapfen auf der Stange, Aufnahmen für versenkbare Betätigungshebel und dgl. entstehen.

Hinsichtlich der Erdungsfeder wird die Aufgabe dadurch gelöst, daß die Erdungsfeder scheibenförmig ist und einen, vorzugsweise ringförmigen, Klemmbereich besitzt, der bei Montage des Verschußgehäuses zwischen einer metallisch blanken oder elektrisch leitenden Verschlußbefestigungsfläche des Verschlusses, wie Befestigungsaußenfläche, Schloßkastenaußenfläche, und der Befestigungswandfläche zu liegen und unter Klemmwirkung durch Befestigungsmittel, wie Muttern oder Schrauben kommt, und daß von dem Klemmbereich ein Vorsprung sich wegerstreckt, der in Richtung auf die Wandfläche so gebogen ist, daß Spitzen oder Kanten des Vorsprungs sich beim Festziehen des Befestigungsmittels an die wandfläche zunächst schräg anlegen, und beim weiteren Festziehen sich teilweise abflachen und die Kanten oder Spitzen entlang der Wandfläche ein Stück verschieben. Dadurch entsteht eine sehr intensive Kratzwirkung, die eine sichere Erdung ermöglicht, ohne daß ein zusätzlicher Platzbedarf entsteht oder zusätzliche Anbringung von Schweißbolzen am Türblatt notwendig wäre.

Die Feder kann einfach oder zweifach axial symmetrisch sein oder eine Rechteckform aufweisen, an deren Ecken sich Ein- oder Ausschnitte befinden, und der durch den Schnitt abgetrennte Bereich kann aus der Rechteckgrundebene z. B. an dem verbleibenden Verbindungsbereich herausgebogen sein. Die Feder kann eine an dem Befestigungsbügel oder dgl. angepaßte Außenkontur und einen an den Befestigungsbügeldurchbruch (oder die aus dem Schloßkasten herausragende Bauteile, wie Betätiqungsachse) angepaßten Durchbruch aufweisen.

Die Vorsprünge oder zumindest ein Teil eines eine Kante oder Spitze tragenden Vorsprungs kann nach der Montage weiterhin optisch sichtbar sein. Insbesondere kann der Vorsprung über die Außenkontur des Befestigungsbügels oder dgl. herausragen. Wenn diese Federansätze bei montiertem Verschluß optisch sichtbar bleiben, läßt sich die Tatsache leichter überprüfen, daß die Erdungsfeder tatsächlich montiert worden ist.

Die Innenkontur der Durchbruchöffnung kann auch eine Sehne bilden, die die Erdungsfeder unsymmetrisch macht. Auf diese Weise wird eine bestimmte Ausrichtung erreicht, ähnliches kann erreicht werden, wenn die Außenkontur eine Abflachung bildet.

Die Erdungsfeder kann zwei oder auch vier Vorsprünge aufweisen, wobei der eine Vorsprung in die eine Richtung weist, und der andere in die entgegengesetzte Richtung.

Bezüglich der Kombination eines Stangenverschlusses für Schaltschranktüren, Schaltschrankklappen oder dgl. mit einer Erdungsfeder, wobei der metallische oder elektrisch leitende Schloßkasten des Stangenverschlusses oder ein diesen Schloßkasten tragender metallischer Befestigungsbügel durch eine Erdungsfeder mit einer Verschlußbefestigungsfläche, wie Türblatt oder Klappe elektrisch verbindbar ist, wird die weiter oben genannte Aufgabe dadurch gelöst, daß die Kombination eine der Erdungsfedern verwendet, wie sie vorstehend bereits erwähnt wurden. Insbesondere ist es aber auch möglich, die Kombination so auszugestalten, daß die Feder zur Montagefixierung in einer bestimmten Ausrichtung einfach axial symmetrisch oder unsymmetrisch ist und der Schloßkasten den Rücksprungbereich bildet, in den die Feder in der gewünschten Ausrichtung aufnehmbar ist. Durch diese besondere Ausbildung des Schloßkastens wird nicht nur eine günstige Unterbringung für diese Erdungsfeder ermöglicht, gleichzeitig ist auch deren korrekte Montage durch entsprechende Maßnahmen sichergestellt. Das kann auch dadurch geschehen, daß entsprechende Rücksprünge für die z. B. nicht mehr symmetrische Feder zur Verfügung gestellt werden, so daß diese nur in einer ganz bestimmten Position montiert werden kann, die für den Erdungszweck überhaupt oder besonders gut geeignet ist.

Verwendet man bei der Kombination einen Stangenverschluß, der einen schloßkasten aus zwei identisch aufgebauten Teilen und einem auf diese Teile wahlweise aufsetzbaren Flansch besteht, wobei die Befestigungsfläche bei der Montage zwischen einem der beiden Teile und dem Flansch eingeklemmt wird, wobei ein Randbereich des Flansches durch einen Durchbruch in der Wand hindurch bis in eine Einsenkung des Schloßkastenteils hindurchreicht und eine gegenseitige Arretierung dieser Teile zueinander und zu dem Wanddurchbruch bewirkt wird, ist es günstig, wenn der Randbereich des Flansches einen Rücksprung zur Aufnahme der Erdungsfeder bildet.

Gemäß einer noch anderen Weiterbildung der Kombination, bei der der Schloßkastenteil sich mit einem Rand auf der Wandfläche auflegt, ist es günstig, wenn im Bereich der Erdungsfeder auch dieser Rand einen Rücksprung aufweist.

Bei einer Kombination, bei der der Flansch im Bereich der Befestigungsschrauben Butzen bildet, die in Richtung auf den einen Schloßkastenteil weisen, ist es günstig, wenn der Butzen eine unsymmetrische Außenkontur (beispielsweise eine Kreisform mit eingeschnittener Sehne) aufweist, und die Erdungsfederscheibe mit ihrem Durchbruch über diesen Butzen derart gelegt werden kann, daß eine Ausrichtung in einer bestimmten Richtung erfolgt.

Die Erfindung wird nachfolgend anhand von Ausführungsbeispielen näher erläutert, die in den Figuren dargestellt sind.

Es zeigt:
- Fig. 1: in einer teilweise geschnittenen Seitenansicht einen mittels eines Montagebügels an einem Türblatt festgelegten Schloßkasten eines Stangenverschlusses;
- Fig. 2: eine Ansicht von oben auf den Stangenverschluß gemäß Fig. 1;
- Fig. 3: eine Draufsicht auf eine zwischen Türblatt und Montagebügel eingelegte Erdungsfederscheibe;
- Fig. 4: eine Ansicht von oben auf die Federscheibe der Fig. 3;
- Fig. 5: in einer ähnlichen Ansicht wie Fig. 1 einen Schloßkasten für einen Flachstangenverschluß, der mittels eines Schlüsselfangs und in diesen eingeschraubte Schrauben an einem Türblatt gehalten wird, wobei dieser Schloßkasten wiederum eine Erdungsfederscheibe zwischen sich und dem Türblatt einklemmt;
- Fig. 6: eine Draufsicht auf den Schloßkasten mit aufgesetzter Erdungsfederscheibe;
- Fig. 7: in einer Draufsicht die in Fig. 6 ebenfalls erkennbare Erdungsfederscheibe;
- Fig. 8: eine Ansicht von oben auf die Federscheibe gemäß Fig. 7;
- Fig. 9: eine andere mögliche Ausführungsform in einer Ansicht von oben;
- Fig. 10: den Schloßkasten gemäß Fig. 5 in einer Ansicht von oben während des Montagevorganges bei noch entspannter Feder;
- Fig. 11: in einer ähnlichen Ansicht wie Fig. 10 den fertig montierten Schloßkasten mit gerade ausgerichteter, unter Spannung stehender und den Schloßkasten elektrisch mit dem Türblatt verbindende Erdungsfeder;
- Fig. 12: eine Seitendarstellung eines mittels Befestigungsbügels montierten Rundstangenverschlusses herkömmlicher Bauart zur Erläuterung der Erfindung gemäß den Fig. 1 bis 4;
- Fig. 13: in einer Ansicht von hinten einen direkt am Türblatt montierbaren Flachstangentürverschluß herkömmlicher Bauart zur Erläuterung der Erfindung gemäß den Fig. 5 bis 11;
- Fig. 14: eine Seitenansicht und
- Fig. 15: eine axiale Schnittansicht auf den Schloßkasten gemäß Fig. 13, zur Erläuterung der Erfindung gemäß den Fig. 5 bis 11.

In Fig. 12 ist ein mittels Befestigungsbügel 12 an einem Türblatt 14 montierter Schloßkasten 16 zu erkennen, von dem zwei Stangen 18, 20 sowie eine Vorreiberzunge 22 in üblicher Weise ausgehen. Zur Betätigung des Verschlusses dient ein Vierkant 24, der in hier nicht näher interessierender Weise in einem mit Flansch 22 und Außengewinde 26 versehenen zylindrischen Gehäuse 28 gelagert ist und in den Schloßkasten 16 zur Betätigung einer Schloßnuß hineinreicht. Der Bügel 12 wird dadurch am Türblatt 14 gehalten, daß auf das Gewinde 26 eine Überwurfmutter 30 aufgeschraubt wird, die einerseits den Befestigungsbügel 12 gegen das Türblatt 14 preßt, andererseits auch das Gehäuse 28 in dem Türblatt 14 festlegt.

Zu Erdungszwecken weist das Türblatt an der Stelle 32, vorzugsweise ist das die Türblattmitte, einen Schweißbolzen auf, der durch eine entsprechende Öffnung im Bügel 12 hindurchreicht und auf den eine Federscheibe 34 üblicher Bauart aufgesetzt und dann mittels einer Mutter 36 gegen den Bügel 12 gepreßt wird. Dadurch entsteht ein elektrischer Leitweg zwischen dem aus Metall bestehenden Türblatt 14, dem daran angeschweißten Schweißbolzen 32, der auf diesem Schweißbolzen aufgesetzten Mutter 36, der mit der Mutter in Reib- und Druckkontakt stehenden Federscheibe 34, und der mit dem Bügel 12 ebenfalls in Reib- und Druckkontakt stehenden Federscheibe 34.

Offensichtlich muß ein derartiger Schweißbolzen vorab angebracht werden, um die Erdungsmaßnahme durchführen zu können. Auch ist der Schweißbolzen durch den Schloßkasten 16 abgedeckt und daher schlecht zugänglich. Sieht man von hinten auf den Schloßkasten 16, ist nicht erkennbar, ob der Schweißbolzen vorhanden ist und in korrekter Weise mittels einer Federscheibe und einer Mutter 36 geerdet ist.

Um dies erkennen zu können, müßte das Türblatt so geformt sein, daß von der Seite her Blickkontakt möglich ist, oder aber der Schloßkasten müßte demontiert werden, wozu dann auch eine Demontage der Schloßstangen 20 ggf. auch der mittels eines Schweißbolzens montierten Stangenführungen, siehe Bezugszahl 38, erforderlich wäre.

In Fig. 1 ist nun eine Ausführungsform zu erkennen, die wiederum einen Schloßkasten 16 erkennen läßt, montiert mittels eines Befestigungsbügels 12 an einem Türblatt 14, und zwar wiederum mittels eines Gehäuses 28, das einen Flansch 22 und eine auf ein Außengewinde dieses Gehäuses aufgeschraubte Überwurfmutter 30 aufweist. Jedoch fehlt hier der Schweißbolzen 32, die Federscheibe 34 und die darauf aufgesetzte Mutter 36.

Stattdessen ist eine Erdungsfederscheibe 40 zu erkennen, die einen vorzugsweise ringförmigen Klemmbereich 42 (siehe die Draufsicht gemäß Fig. 3) besitzt, der einen Durchbruch oder zumindest Einschnitt 44 aufweist, durch den das Befestigungsmittel, hier das mit Überwurfmutter versehene Gehäuse 28, hindurchgeführt werden kann. Bei Montage des Verschlusses wird dieser Klemmbereich zwischen einer metallisch blanken oder elektrisch leitenden Verschlußbefestigungsfläche, hier der Befestigungsbügelaußenfläche 46 und der Befestigungswandfläche 48 des Türblatts eingelegt und gelangt dort unter Klemmwirkung.

Wie insbesondere die Fig. 3 und 4 erkennen lassen, weißt der Klemmbereich 42 zumindest einen, hier sogar vier Vorsprünge 50 auf, welche Vorsprünge sich in Richtung auf die Wandfläche 48 wegerstrecken, wobei diese Vorsprünge 50 so gebogen sind, daß Kanten oder Spitzen 52 des Vorsprungs sich beim Festziehen des Befestigungsmittels an der Wandfläche 48 zunächst schräg anlegen und beim weiteren Festziehen sich teilweise abflachen, wobei die Kanten oder Spitzen 52 entlang der Wandfläche ein Stück verschoben werden, bis sie die in den Fig. 1 und 2 dargestellte Stellung erreicht haben. Bei diesem Verschieben graben sich die Spitzen 52 durch eventuell vorhandene Lackschichten der Wandfläche hindurch und dringen dabei in das metallische Basismaterial des Türblatts 14 ein und stellen dadurch einen sicheren Erdungskontakt zwischen diesem Türblatt 14 und der Erdungsfederscheibe 40 her, die dann wiederum in direktem elektrischen Flächenkontakt mit der blanken Fläche des Befestigungsbügels 12 oder auch, in den hier dargestellten Figuren nicht vorgesehen, mit dem Schloßkasten 16 in Verbindung stehen.

Damit können gefährliche Spannungen, die z. B. durch Berühren eines losen Drahtes innerhalb des Schaltschrankes mit der Vorreiberzunge 22 oder dem Schloßkasten 16, entstehen, direkt zum (stets geerdeten) Türblatt 14 fließen und werden nicht eine Bedienungsperson gefährden, die beispielsweise einen Schlüssel auf den Vierkant 24 steckt, um den Verschluß zu betätigen.

Wie aus der Fig. 13, einer Ansicht von hinten auf einen Flachstangenverschluß, aus der Fig. 14, einer Seitenansicht des zugehörigen Schloßkastens, und der Fig. 15, einer Axialschnittansicht durch diesen Schloßkasten, zu erkennen ist, kann der Schloßkasten 116 am Türblatt 14 auch auf andere Weise als vorstehend beschrieben befestigt werden, nämlich durch einen Schlüsselfang 54, in den z. B. zwei Schrauben 56 eingedreht werden können, die den aus zwei symmetrischen Halbschalen bestehenden Schloßkasten 116 mit Randbereichen 58 gegen entsprechende Ränder des Türblatts 14 pressen, die durch einen passend vorgesehenen Durchbruch im Türblatt gebildet werden. Aus dem Schloßkasten treten wiederum Stangen aus, hier in Form von Flachstangen 118, 120, die mittels Stangenführungen 138 geführt sind und in hier nicht näher dargestellter Weise Verriegelungseinrichtung tragen, wie Auflaufrollen 21, die sich hinter die Abkantung 23 einer Türzarge oder eines Schrankgehäuses 25 legen kann.

Gemäß Fig. 13 ist wiederum ein im Türblatt eingeschweißter Schweißbolzen 132 (vorzugsweise in Türblattmitte) vorgesehen, auf dem eine bis zum Gehäuse 116 des Schloßkastens reichende und an diesen sich anlegende Zunge 11 mittels einer üblichen Federscheibe befestigt und damit das Gehäuse 116 geerdet werden kann. Für diese Zunge 11 wird Platz benötigt, der beispielsweise die Anbringung von nahe am Schloßkasten 116 gelegenen Befestigungsmittel auf der Verschlußstange 120 oder die Anbringung einer Aufnahme 90 für einen versenkbaren Schwenkhebel erschweren kann.

Aus diesem Grunde ist die erfindungsgemäß verbesserte Ausführungsform gemäß Fig. 5 bis 10 vorgesehen, wobei die Fig. 5 wiederum eine Seitenansicht eines Schloßkastens 216 zum Betätigen von zwei Flachstangen 118, 120 erkennen läßt, befestigt wiederum mittels Schrauben 56, die in einem Schlüsselfang 154 (der hier eine etwas andere Ausbildung haben kann) eingeschraubt sind. Der Schloßkasten 260 unterscheidet sich von dem gemäß Fig. 14 (mit der Bezugszahl 116) dadurch, daß der Randbereich 158 eine (vorzugsweise sogar zwei) Aussparungen 60 aufweist, in die eine Erdungsfederscheibe 140 wiederum derartig eingesetzt werden kann, daß sie mit einem ringförmigen Klemmbereich, siehe Bezugszahl 142 in Fig. 7, bei der Montage des Verschlusses sich zwischen eine metallisch blanke oder zumindest elektrisch leitende Verschlußbefestigungsfläche, hier die Schloßaußenfläche 146, siehe Fig. 10, und der Befestigungswandfläche 48 setzen kann, wobei unter zunehmender Klemmwirkung beim Festschrauben der Schrauben 56, vergleiche die Fig. 10 und 11, der von dem Klemmbereich 142 ausgehende Vorsprung 150 mit seiner Spitze 152 an der Wandfläche sich zunächst schräg anlegt, wie Fig. 10 zeigt, beim weiteren Festziehen aber die Kante oder Spitze 152 entlang der Wandfläche ein Stück verschoben wird, siehe Pfeil 62, und schließlich die in Fig. 11 erkennbare Position erreicht.

Während gemäß Fig. 3 die Feder axial (sogar doppelt axial) symmetrisch ist, und dort eine Rechteckform aufweist, an deren Ecken sich Ein- oder Ausschnitte 64 befinden, wobei der durch diesen Schnitt oder Ausschnitt 64 abgetrennte Bereich 50 aus der Rechteckgrundebene 66 an der verbleibenden Verbindung 68 herausgebogen ist, ist bei der Ausführungsform gemäß Fig. 7 hinsichtlich der Vorsprünge 150 nur eine einfache Axialsymmetrie (um die Achse 70) vorhanden. Berücksichtigt man die unsymmetrische Form des Durchbruches 144, fehlt es an einer Symmetrie völlig. Dieser Durchbruch 144 bewirkt, daß (wenn der Butzen 72, der vom Schlüsselfang 154 ausgeht, eine entsprechende Außenkontur aufweist, siehe Fig. 6) die Erdungsfederscheibe nur in einer bestimmten Position montiert werden kann, nämlich in der Position, bei der die Spitzen 152 in Richtung auf die Wandfläche 48 des Türblatts 14 weisen. Daher kann durch diese unsymmetrische Formgebung eine falsche Montage ausgeschlossen werden, bei der beispielsweise die Spitzen nicht zur Türblattfläche 48, sondern zur Fläche 146 des Schloßkastens 216 weisen würden. Diese Unsymmetrie kann durch eine sehnenartige Einschnürung 74 erzeugt werden, wie es die Fig. 7 erkennen läßt. Entsprechend besitzt der Butzen 72 eine Abflachung 76.

Die Feder 140 weist auch eine Abflachung 78 an ihrer den Vorsprüngen 150 abgewandten Seite auf, die beispielsweise dazu dient, den Gehäusewänden 80 des Flansches 154, die den Aufnahmeraum 82 für einen Steckschlüssel bilden, Platz zu geben.

Wie aus Fig. 6 hervorgeht, ist die Erstreckung der Feder 140 derartig, daß sie über den Außenrand 84 des Schloßkastens 216 um ein Maß 86 vorspringt, so daß von außen optisch sichtbar ist, ob die Erdungsfederscheibe 140 bei dem montierten Schloßkasten überhaupt vorhanden ist. Dabei ist auch zu erkennen, in welcher Ausrichtung die Spitzen 152 liegen, so daß auch die einwandfreie Funktion der montierten Feder optisch erkennbar wird.

Der Rücksprung 146 besitzt im übrigen eine solche Tiefe und Erstreckung, daß die im wesentlichen flachgedrückte Feder 140 in ihrer Dicke wie auch Erstreckung aufgenommen werden kann.

In Fig. 6 ist nur eine derartige Feder 140 zu erkennen, doch ist es zweckmäßig, auch aus Symmetrie- und Herstellungsgründen und wegen der Umstellbarkeit von rechts und links, beide Butzen 76, die bei der in Fig. 6 dargestellten Ausführungsform vom Flansch 154 ausgehen, mit der Abflachung 76 zu versehen und auch auf beiden Seiten in den Schloßkasten 216 hinreichenden Randbereich 258 beidseitig mit einem Rücksprungbereich 246 zu versehen, um auch hier die Feder beidseitig einlegen zu können.

Insofern weist sowohl der Flanschteil 154 als auch die auf diesem Flanschteil zugerichtete Hälfte 86 des Schloßkastens 216 eine für die Feder vorgesehene Einsenkung 246 bzw. 146 auf, wobei aus Symmetriegründen wiederum es günstig ist, auch die andere Hälfte 88 mit einer derartigen Einsenkung zu versehen, die in Fig. 10 mit 346 bezeichnet. Es spielt dann keine Rolle, wie herum der Schloßkasten montiert wird.

Wie deutlich wird, ist der von der hier verwendeten Erdungsfeder benötigte Platz außerhalb des Schloßkastenbereiches sehr gering (praktisch nur der um das Maß 86 vorspringende Bereich zur optischen Kontrolle), während beim Stand der Technik, wie er in der Fig. 13 zu erkennen ist, die von dem Schweißbolzen 132 getragene Feder 11, die sich an die Außenfläche des Schloßkastens 116 erdend anlegt, wesentlich mehr Raum beansprucht und bei manchen Ausführungensformen, bei denen beispielsweise ein Zusatzteil 90 (hier beispielsweise eine Aufnahme für einen Schwenkhebel) vorgesehen ist, dieses Zusatzteil 90 nicht beliebig nahe am Schloßkasten 116 montiert werden kann, was manchmal zweckmäßig wäre, beispielsweise bei sehr kurzen Schwenkhebelverschlüssen.

In Fig. 9 ist eine noch etwas andere Form einer Erdungsfeder 240 zu erkennen, die ebenfalls eingesetzt werden kann und mit ihrer einen Spitze 152 sich an das Türblatt 14 legt, mit ihrer weiteren Spitze 253 dagegen an die Außenfläche 146 des Schloßkastens. Diese Ausführungsform kann nicht falsch montiert werden, da bei umgedrehter Montage wiederum jeweils eine Spitze zum Türblatt 14 und eine andere Spitze zum Schloßkasten weisen würde.

Die Feder besteht vorzugsweise aus Edelstahl oder verzinktem Federstahl und weist dann eine Dicke von z. B. 0,4...0,6 mm auf.

## Patentansprüche

1. Erdungsfeder zur elektrischen Verbindung eines aus Metall bestehenden Befestigungsbügels (12), Verschlußgehäuses (16) oder dgl. eines Stangenverschlusses, mit der Befestigungsfläche, wie einer metallischen Befestigungswand (14), wie Schaltschranktür oder Schaltschrankklappe, dadurch gekennzeichnet, daß die Erdungsfeder (40, 140, 240) scheibenförmig ist und einen, vorzugsweise ringförmigen, Klemmbereich (42) besitzt, der bei Montage des Verschußgehäuses zwischen einer metallisch blanken oder elektrisch leitenden Verschlußbefestigungsfläche des Verschlusses, wie Befestigungsbügelaußenfläche (46), Schloßkastenaußenfläche (146), und der Befestigungswandfläche (48) zu liegen und unter Klemmwirkung durch Befestigungswittel, wie Muttern (30) oder Schrauben (56) kommt, und daß von dem Klemmbereich (42) ein Vorsprung (50, 150) sich wegerstreckt, der in Richtung auf die Wandfläche (48) so gebogen (50, 150) ist, daß Spitzen oder Kanten (52; 152; 252; 253) des Vorsprungs sich beim Festziehen des Befestigungsmittels an die Wandfläche zunächst schräg anlegen, und beim weiteren Festziehen sich teilweise abflachen und die Kanten oder Spitzen entlang der Wandfläche ein Stück verschieben.

2. Erdungsfeder nach Anspruch 1, dadurch gekennzeichnet, daß die Feder einfach oder zweifach axial symmetrisch ist oder eine Rechteckform aufweist, an deren Ecken sich Ein- oder Ausschnitte (64) befinden, und daß der durch den Schnitt abgetrennte Bereich (50) aus der Rechteckgrundebene (66), z. B. an dem verbleibenden Verbindungsbereich (68) herausgebogen ist.

3. Erdungsfeder nach Anspruch 2, dadurch gekennzeichnet, daß die Innenkontur der Durchbruchöffnunq (144) eine Sehne (74) bildet, die die Erdungsfeder unsymmetrisch macht.

4. Erdungsfeder nach Anspruch 2 oder 3, dadurch gekennzeichnet, daß die Außenkontur eine Abflachung (78) bildet.

5. Erdungsfeder nach einem der Ansprüche 1 bis 4, dadurch gekennzeichnet, daß die Erdungsfeder zwei (oder vier) Vorsprünqe (150) aufweist, wobei der eine Vorsprung in die eine Richtung weist (252), und der andere in die entgegengesetzte Richtung weist (253).

6. Kombination eines Stangenverschlusses für Schaltschranktüren, Schaltschrankklappen oder dgl. mit einer Erdungsfeder, wobei der metallische oder elektrisch leitende Schloßkasten (16, 116, 216) des Stangenverschlusses oder ein diesen Schloßkasten tragender metallischer Befestigungsbügel (12) durch eine Erdungsfeder mit einer Verschlußbefestigungsfläche (48), wie Türblatt (14) oder Klappe elektrisch verbindbar ist, wobei die Kombination dadurch gekennzeichnet ist, daß die Erdungsfeder (40, 140, 240) gemäß einem oder mehreren der Ansprüche 1 bis 5 ausgestaltet ist.

7. Kombination nach Anspruch 6, dadurch gekennzeichnet, daß die Feder zur Montagefixierung in einer bestimmten Ausrichtung einfach axial symmetrisch oder unsymmetrisch ist und der Schloßkasten den Rücksprungbereich (146; 246) bildet, in den die Feder in der gewünschten Ausrichtung aufnehmbar ist.

8. Kombination nach Anspruch 7, dadurch gekennzeichnet, daß der Schloßkasten aus zwei identisch aufgebauten Teilen (86, 88) und nur einem auf diese Teile wahlweise aufsetzbarem Flansch (154) besteht, wobei die Befestigungsfläche (14) bei der Montage zwischen einen der beiden Teile (86) und dem Flansch (154) eingeklemmt wird, wobei ein Randbereich des Flansches (154) durch einen Durchbruch in der Wand hindurch bis in eine Einsenkung des Schloßkastenteils (86) hindurchreicht und eine gegenseitige Arretierung dieser Teile zueinander und zu dem Wanddurchbruch bewirkt, und daß der Randbereich des Flansches (154) einen Rücksprung (246) zur Aufnahme der Erdungsfeder (140) bildet.

9. Kombination nach Anspruch 8, wobei der Schloßkastenteil (86) sich mit einem Rand (158) auf der Wandfläche auflegt, dadurch gekennzeichnet, daß im Bereich der Erdungsfeder (140) auch dieser Rand (158) einen Rücksprung (146) aufweist.

10. Kombination nach Anspruch 9, wobei der Flansch (154) im Bereich der Befestigungsschrauben Butzen bildet, die in Richtung auf den einen Schloaka«tenteil (86) weisen, dadurch gekennzeichnet, daß der Butzen eine Unsymmetrische Außenkontur (beispielsweise eine Kreisform mit eingeschnittener Sehne) aufweist, und daß die Erdungsfederscheibe mit ihrem Durchbruch (144) über diesen Butzen derart gelegt werden kann, daß eine ausrichtung in einer bestimmten Richtung erfolgt.

11. Kombination nach Anspruch 6, dadurch gekennzeichnet, daß die Erdungsfeder eine an den Befestigungsbügel oder dgl. angepaßte Außenkontur und einen an den Befestigungsbügeldurchbruch oder dgl. angepaßten Durchbruch (44) aufweist.

12. Kombination nach einem der Ansprüche 6 bis 11, dadurch gekennzeichnet, daß die Vorsprünge der Erdungsfeder oder zumindest ein Teil eines eine Kante oder Spitze tragenden Vorsprungs (50) nach Montage weiterhin optisch sichtbar ist.

13. Kombination nach Anspruch 12, dadurch gekennzeichnet, daß der Vorsprung der Erdungsfeder über die Außenkontur des Befestigungsbügels oder dgl. hinausragt (86).

## Claims

1. Earth spring for the electrical connection of a mounting bracket (12) consisting of metal, a closure housing (16) or the like of a rod closure, with the mounting surface such as a metal mounting wall (14), like a switch cabinet door or switch cabinet flap, characterized in that the earth spring (40, 140, 240) is disc-shaped and has a preferably annular clamping area (42) which, upon mounting of the closure housing, is located between a closure mounting surface of the closure which has a bright metallic finish or is electrically conductive like a mounting bracket surface (46), the external surface of a lock case (146) and the mounting wall surface (48) and is subject to a clamping action of mounting means like nuts (30) or bolts (56), and in that a projection (50, 150) extends away from the clamping area (42) which is bent (50, 150) in the direction of the wall surface (48) in such a way that points or edges (52; 152; 252; 253) of the projection initially lie skew to the wall surface when the mounting means are tightened and, when tightened further, flatten out to some extent and the edges or points move a little along the wall surface.

2. Earth spring as claimed in Claim 1, characterized in that the spring is singly or doubly axially symmetrical or has a rectangular shape at the corners of which recesses or cutouts (64) are located and that the area (50) separated by the cut is bent out of the rectangular base plane (66), e.g. at the remaining connecting area (68).

3. Earth spring as claimed in Claim 2, characterized in that the internal contour of the aperture (144) forms a chord (74) which makes the earth spring unsymmetrical.

4. Earth spring as claimed in Claim 2 or 3, characterized in that the external contour forms a flat (78).

5. Earth spring as claimed in any one of Claims 1 to 4, characterized in that the earth spring exhibits two (or four) projections (150), one projection pointing in one direction and the other in the opposite direction (253).

6. Combination of a rod closure for switch cabinet doors, switch cabinet flaps or the like with an earth spring, the metallic or electrically conductive lock case (16, 116, 216) of the rod closure or a metallic mounting bracket (12) carrying this lock case being capable of being electrically connected to an earth spring with a closure mounting surface (48) like a door leaf (14) or flap, the combination being characterized in that the earth spring (40, 140, 240) has a form according to one or more of Claims 1 to 5.

7. Combination as claimed in Claim 6, characterized in that the spring for fixing the assembly with a specific alignment is singly axially symmetrical or unsymmetrical and the lock case forms the recoil area (146; 246) in which the spring can be accommodated with the desired orientation.

8. Combination as claimed in Claim 7, characterized in that the lock case comprises two identically constructed parts (86, 88) and only one flange (154) which can optionally be placed on these parts, the mounting surface (14) in assembly being clamped between one of the two parts (86) and the flange (154), whereby an edge area of the flange (154) reaches through an aperture in the wall into a depression of the lock case part (86) and causes these parts to interlock with one another and with the wall aperture, and in that the edge area of the flange (154) forms a recoil area (246) for accommodating the earth spring (140).

9. Combination as claimed in Claim 8, the lock case part (86) resting with one edge (158) on the wall surface, characterized in that in the area of the earth spring (140) this edge (158) too exhibits a recoil area.

10. Combination as claimed in Claim 9, the flange (154) forming buttons in the area of the mounting bolts, which point in the direction of one lock case part (86), characterized in that the button has an unsymmetrical external contour (for example, a circular shape with incised chord), and in that the earth spring disc with its aperture (144) can be placed above this button in such a way that orientation in a specific direction occurs.

11. Combination as claimed in Claim 6, characterized in that the earth spring has an external contour adapted to the mounting bracket or the like and an aperture (44) adapted to the mounting bracket aperture or the like.

12. Combination as claimed in any one of Claims 6 to 11, characterized in that the projections of the earth spring or at lest a part of a projection (50) carrying an edge or point continues to be optically visible after assembly.

13. Combination as claimed in Claim 12, characterized in that the projection for the earth spring projects beyond the external contour of the mounting bracket or the like (86).

## Revendications

1. Ressort de mise à la terre, destiné à la liaison électrique d'un arceau de fixation (12), réalisé en métal, d'un boîtier de fermeture (16) ou similaire d'une fermeture à tige, avec la surface de fixation, comme une paroi de fixation métallique (14), telle que la porte ou le clapet d'un coffret électrique, caractérisé en ce que ledit ressort de mise à la terre (40, 140, 240) a la forme d'un disque et possède une zone de serrage (42), de préférence de forme annulaire, qui vient se loger, lors du montage du boîtier de fermeture, entre une surface de fixation métallique nue ou conductrice de l'électricité, de la fermeture, comme par exemple une surface extérieure de l'arceau de fixation (46) ou une surface extérieure du boîtier de serrure (146) et la surface de la paroi de fixation (48) sous l'action de serrage par des organes de fixation, tels que des écrous (30) ou des vis (56), et en ce qu'une saillie (50, 150) s'étend en éloignement depuis la zone de serrage (42) et est recourbée (50, 150) en direction de la surface de paroi (48) de telle façon que des pointes ou des arêtes (52 ; 152 ; 252 ; 253) de la saillie s'appliquent lors du serrage des organes de fixation, tout d'abord en oblique contre la surface de paroi, et lorsqu'on poursuit le serrage, elles s'aplatissent partiellement et ces arêtes ou pointes se déplacent d'une petite distance le long de la surface de paroi.

2. Ressort de mise à la terre selon la revendication 1, caractérisé en ce que le ressort présente une forme symétriquement axiale simple ou double, ou bien une forme rectangulaire, dans les coins de laquelle sont situées des entailles ou des découpes (64), et en ce que la région séparée par la découpe (50) est recourbée hors du plan du rectangle (66), par exemple contre la zone de liaison restante (68).

3. Ressort de mise à la terre selon la revendication 2, caractérisé en ce que le contour intérieur de l'ouverture de passage (144) forme un méplat (74) qui rend asymétrique le ressort de mise à la terre.

4. Ressort de mise à la terre selon l'une ou l'autre des revendications 2 et 3, caractérisé en ce que le contour extérieur forme un aplatissement (78).

5. Ressort de mise à la terre selon l'une des revendications 1 à 4, caractérisé en ce que le ressort de mise à la terre présente deux (ou quatre) saillies (150), l'une des saillies étant orientée dans une direction (252), et l'autre dans la direction opposée (253).

6. Combinaison d'une fermeture à tige pour des portes, des clapets ou similaire de coffrets électriques, avec un ressort de mise à la terre, le boîtier de serrure métallique ou conducteur de l'électricité (16, 116, 216) de la fermeture à tige, ou un arceau de fixation métallique qui porte ce boîtier de serrure (12) pouvant être relié électriquement par un ressort de mise à la terre avec une surface de fixation (48) de la fermeture, comme un volet de porte (14) ou un clapet, ladite combinaison étant caractérisée en ce que le ressort de mise à la terre (40, 140, 240) est réalisé selon l'une ou plusieurs des revendications 1 à 5.

7. Combinaison selon la revendication 6, caractérisée en ce que ledit ressort pour la fixation du montage dans une direction déterminée est simplement axialement symétrique ou asymétrique, et le boîtier de serrure forme la zone en retour (146 ; 246) dans laquelle le ressort peut être reçu dans la direction désirée.

8. Combinaison selon la revendication 7, caractérisée en ce que le boîtier de serrure est constitué de deux parties à structure identique (86, 88) et d'une bride (154) qui peut être mise en place au choix sur une seule de ces parties, la surface de fixation (14) étant serrée lors du montage entre l'une des deux parties (86) et la bride (154), et une zone de bordure de la bride (154) traverse une traversée dans la paroi jusqu'à un renfoncement de la partie du boîtier de serrure (86) et réalise un blocage mutuel de ces pièces l'une par rapport à l'autre et par rapport à la traversée de paroi, et en ce que la zone de bordure de la bride (154) forme un retour (246) pour recevoir le ressort de mise à la terre (140).

9. Combinaison selon la revendication 8, dans laquelle la partie du boîtier de serrure (86) s'applique par une bordure (158) sur la surface de paroi, caractérisée en ce que dans la région du ressort de mise à la terre (140) cette bordure (158) présente également un retour (146).

10. Combinaison selon la revendication 9, dans laquelle la bobine (154) forme dans la région des vis de fixation des plots qui sont orientés en direction de l'une des parties du boîtier de serrure (86), caractérisée en ce que le plot présente un contour extérieur asymétrique (par exemple une forme circulaire avec un méplat découpé), et en ce que le disque du ressort de mise à la terre est posé avec sa traversée (144) sur ce plot, de manière qu'il en résulte une orientation dans une direction déterminée.

11. Combinaison selon la revendication 6, caractérisée en ce que le ressort de mise à la terre présente un contour extérieur adapté à l'arceau de fixation ou similaire, et une traversée (44) adaptée à la traversée de l'arceau de fixation ou similaire.

12. Combinaison selon l'une quelconque des revendications 6 à 11, caractérisée en ce que les saillies du ressort de mise à la terre, ou bien une partie au moins d'une saillie (50) qui porte une arête ou une pointe, reste optiquement visible après le montage.

13. Combinaison selon la revendication 12, caractérisée en ce que la saillie du ressort de mise à la terre dépasse au-delà (86) du contour extérieur de l'arceau de fixation ou similaire.
